# EUROPÄISCHE PATENTSCHRIFT

(11) **EP 0 071 253 B1**
(45) Veröffentlichungstag und Bekanntmachung des Hinweises auf die Patenterteilung: **19.02.1986**
(21) Anmeldenummer: 82106799.8
(22) Anmeldetag: 27.07.1982
(51) Int. Cl.: B63B 35/86, B63H 9/06, B63H 9/08

(54) **Rigg und Segel für ein Windsurfbrett**
Rigging and sail for a wind-surf board
Gréement et voile pour une planche à voile

(30) Priorität: 30.07.1981 DE 8122458 U
(43) Veröffentlichungstag der Anmeldung: 09.02.1983
(73) Patentinhaber: Brittinger, Lothar, D-8050 Freising (DE)
(72) Erfinder: Brittinger, Lothar, D-8050 Freising (DE)
(74) Vertreter: Brose, D. Karl, Dipl.-Ing.

## Beschreibung

Die Erfindung betrifft ein Rigg und Segel für ein Windsurfbrett mit einem mittels eines Mastes und einer aus zwei, an den Enden miteinander verbundenen Grossbäumen bestehenden Spreizgaffel oder Gabelbaum, aufrecht und aufgespannt gehaltenen Segel, dessen Vorliek mit dem Mast verbunden ist, wobei das gegenüber dem Windsurfbrett unverstagte, mittels Gelenk allseitig frei dreh- und schwenkbar auf dem Windsurfbrett befestigte Rigg von dem Benutzer jeweils an einem der Grossbäume gehalten und damit relativ zum Wind und Windsurfbrett verstellt wird, wobei das Schothorn des Segels mit dem Gabelbaum über eine in Belegklemmen an den Grossbäumen festlegbare Trimmschot mit dessen Nock verbunden ist, das Unterliek des Segels von der Nock schräg nach unten zum Mast verläuft und der Gabelbaum oberhalb des Segelhalses angeordnet ist.

Derartige Riggs sind allgemein bekannt und entsprechen der Spreizgaffeltakelung, die sowohl bei unverstagten als auch verstagten Riggs in vielen Ausführungsformen Verwendung gefunden hat (vgl. Herrishoff Manufacturing Company, Werbeschrift, New York Public Library 1940, DE-B-1914604). Die Vorteile der echten Spreizgaffeltakelung sind in der Fachwelt unbestritten (Grohmann, Hans, «Das Segel», Verlag F. Bruckmann AG, München 1937; S. 37-42). Aus der DE-A-2712018 ist es weiterhin bekannt, einen den Gabelbaum mit dem Fussbereich des Mastes verbindenden Niederholer vorzusehen.

Bei sämtlichen Segelfahrzeugen besteht jedoch immer das Problem, dass durch ein Steigen des Grossbaumes der optimale Segeltrimm und insbesondere die Kontrolle des Achterlieks des Segels problematisch ist. Bei üblichen Segelfahrzeugen, bei denen das Segel mittels einer Grossschot bedient wird, versucht man dieses Problem durch entsprechende Führung des Grossschotschlittens auf einer Travellerschiene zu beheben. Insbesondere werden auch allgemein Niederholer verwendet, welche den Grossbaum in Richtung des Mastfusses nach unten ziehen.

Bei Riggs für Windsurfbretter ist dieses Problem besonders stark, da hier dem Steigen des Baumes nicht durch eine Grossschot entgegengewirkt wird. Sämtliche Kräfte müssen daher vom Achterliek und vom Unterliek des Segels aufgenommen werden. Bei Regatten hat man daher auch bei Windsurfbrettern versucht, den die Funktion des Grossbaumes übernehmenden Gabelbaum durch einen Niederholer in Richtung des Mastfusses vorzuspannen. Ferner ist es auch bei Windsurfbrettern bekannt, das Schothorn des Segels mit der Nock des Gabelbaumes über eine Trimmschot zu verbinden, mittels derer der Abstand zwischen Nock und Schothorn und somit die Spannung in Achterliek und Unterliek entsprechend den vorliegenden Windverhältnissen verstellbar ist. Aufgrund der Flexibilität des gesamten Systems in Riggs der oben bezeichneten Art haben diese Versuche jedoch nicht zu optimalen Ergebnissen geführt.

Der Erfindung liegt daher die Aufgabe zugrunde, bei einem Rigg der oben angegebenen Art eine vollständige Kontrolle von Achterliek und Unterliek zu ermöglichen.

Diese Aufgabe wird erfindungsgemäss im wesentlichen dadurch gelöst, dass bei einem Gabelbaum, der mit dem Fussbereich des Mastes in an sich bekannter Weise mit einem Niederholer versehen ist, der Niederholer mit dem Schothorn des Segels über die Nock des Gabelbaumes mittels einer durchgehenden Schot verbunden ist, welche mindestens gegenüber der Nock verschiebbar ist und gleichzeitig die Trimmschot des Riggs bildet.

Durch die Erfindung wird erreicht, dass selbsttätig durch die Verbindung zwischen Niederholer und Schothorn einer Tendenz des Gabelbaumes zu steigen, dadurch entgegengewirkt wird, dass, abgesehen von dem ohnehin vorhandenen Niederholereffekt, gleichzeitig die Zugspannung in Achterliek und Unterliek erhöht wird. Das Segel des erfindungsgemässen Riggs bleibt daher ständig in dem gewählten Trimm.

Bei einer bevorzugten Ausführungsform nach der Erfindung ist an der Nock ein Block mit Rolle zur Führung und Umlenkung der Trimmschot vorgesehen.

Bei besonders bevorzugten Ausführungsformen nach der Erfindung sind zwischen Niederholer und Schothorn ein oder mehrere Flaschenzüge oder Taljen vorgesehen, die ebenfalls durch die durchgehende Trimmschot durchlaufen werden. Hierdurch wird der besondere Vorteil erzielt, dass sich durch entsprechende Wahl der Übersetzungsverhältnisse jeweils die gewünschte Aufteilung der Zugspannung zwischen Achterliek und Unterliek bestimmen lässt. Beispielsweise wird daher der Benutzer bei einem Segel mit verhältnismässig locker geschnittenem Achterliek 60% der über den Niederholer aufgebrachten Zugspannung auf das Achterliek und nur 40% auf das Unterliek übertragen.

Weitere vorteilhafte Einzelheiten und Weiterbildungen nach der Erfindung sind in den Unteransprüchen gekennzeichnet, bzw. ergeben sich aus der folgenden Beschreibung, in welcher die Erfindung anhand einer in den Zeichnungen beispielhaft veranschaulichten Ausführungsform näher erläutert wird. Es zeigt:
Fig. 1 eine Seitenansicht des Riggs nach der Erfindung;
Fig. 2 die Einzelheit A von Fig. 1 in vergrössertem Massstab;
Fig. 3 eine Draufsicht auf Fig. 2;
Fig.4 eine Schemaansicht der Führung der Trimmschot; und
Fig. 5 eine seitliche Schnittansicht eines Beschlages, welcher nachträglich auf handelsübliche Gabelbäume aufsetzbar ist.

Bei der in den Zeichnungen veranschaulichten Ausführungsform wurde eine symmetrische Ausbildung gewählt, so dass die Trimmschot von beiden Seiten her bedienbar ist. Es wird ausdrücklich darauf hingewiesen, dass selbstverständlich auch eine asymmetrische Anordnung gewählt werden kann, ohne vom Grundgedanken der Erfindung abzuweichen. Bei derartigen Ausführungsformen werden lediglich anstelle der paarweise vorgesehenen Blöcke Einzelblöcke verwendet, die dann der einen Seite zugeordnet werden.

In Fig. 1 ist allgemein ein Rigg 1 nach der Erfindung veranschaulicht, welches über ein Universalgelenk 2 mit einem Windsurfbrett 3 verbunden ist. Das Rigg 1 mit dem dazugehörigen Segel 4 besteht aus einem Mast 5 und einem Gabelbaum 6. Der Gabelbaum 6 besteht aus zwei, nach aussen gekrümmten Grossbäumen 7 und 8, welche an ihrem Vorderende 9 und der Nock 10 miteinander verbunden sind. Das Vorderende 9 des Gabelbaumes 6 ist in bekannter Weise am Mast 5 befestigt. Das Vorliek 13 des Segels 4 ist am Mast 5 angeschlagen. Das Schothorn 12 des Segels ist über eine Trimmschot 13 mit der Nock 10 verbunden. Ferner ist die Nock 10 über einen Niederholer 14 in Richtung des Mastfusses 15 vorgespannt. In Fig. 1 ist mit 16 noch das Achterliek und mit 17 das Unterliek des Segels 4 bezeichnet.

Die besonderen Merkmale der Erfindung werden im folgenden unter Bezugnahme auf die Figuren 2 und 3 näher erläutert. Wie sich aus den Figuren 2 und 3 ergibt, ist der Niederholer 14 mit dem Schothorn 12 des Segels 4 über eine Umlenkung an der Nock 10 des Gabelbaumes 6 durch eine durchgehende Schot verbunden, welche durch die Trimmschot 11 gebildet ist.

Bei der in den Zeichnungen veranschaulichten, bevorzugten Ausführungsform erfolgt diese Verbindung über eine Anzahl von Blöcken, die nach Art eines Flaschenzuges eine günstige Kraftübertragung gestatten. Darüber hinaus ist, wie gezeigt, die Anordnung symmetrisch getroffen, um den Trimm des Segels von beiden Seiten her während des Surfens ändern zu können.

Zu diesem Zweck ist die Trimmschot 11 an einem Ende in einer Belegklemme 18 auf dem Grossbaum 7 und am anderen Ende in einer Belegklemme 29 auf dem Grossbaum 8 belegt. Ausgehend von der Belegklemme 18 wird im folgenden der Weg der Trimmschot 11 beschrieben.

Von der ersten Belegklemme 18 ist die Trimmschot zunächst nach hinten zur Nock 10 um eine aus einem Beschlag 19, welcher die beiden Grossbäume 7 und 8 miteinander verbindet, gelagerte Rolle geführt, welche in einem ersten Umlenkblock 20 vorgesehen ist. Von dort läuft die Trimmschot 11 zu einem ersten Trimmblock 21, welcher mit dem Schothorn 12 verbunden ist. Von dem Trimmblock 21 läuft die Trimmschot schräg nach unten zu einem ersten Verbindungs- _{b} block 22, welcher wiederum mit der Nock 10 bzw. dem Beschlag 19 verbunden ist. Um den Verbindungsblock umgelenkt läuft die Trimmschot 11 in Richtung des Mastfusses 15 zu einem ersten Niederholerumlenkblock 23, der mit dem Niederholer 14 verbunden ist. Im Falle einer asymmetrischen Anordnung kann an dieser Stelle die Trimmschot 11 auch direkt mit dem Niederholer 14 verbunden sein. Bei der bevorzugten Ausführungsform jedoch läuft die Trimmschot 11 zurück in Richtung der Nock 10 zu einem mit dem Beschlag 19 verbundenen Niederholerblock 24 und um diesen umgelenkt wiederum nach vorne in Richtung des Mastfusses 15 zu einem zweiten Niederholerumlenkblock 25. Um diesen umgelenkt verläuft die Trimmschot wiederum in Richtung der Nock 10 um einen zweiten Verbindungsblock 26, der mit dem Beschlag 19 verbunden ist, dann um einen zweiten Trimmblock 27, der mit dem Schothorn 12 verbunden ist. Um den Trimmblock 27 umgelenkt verläuft die Trimmschot 11 zurück zur Nock 10 zu einem zweiten Umlenkblock 28, welcher auf dem Beschlag 19 gelagert ist und schliesslich nach vorne zu der Belegklemme 29.

Es wird an dieser Stelle darauf hingewiesen, dass die Darstellungen gemäss Fig. 2 und 3 als schematisch aufzufassen sind und die verschiedenen Blöcke zur klareren Darstellung als Einzelblöcke dargestellt wurden. Dem Fachmann ist offensichtlich, dass anstelle der einzeln dargestellten Blöcke Doppelt- und Dreifachblöcke verwendbar sind. Um sämtlichen Umlenkpunkten ein grösstmögliches Spiel in den erforderlichen Richtungen zu geben, die sich aus den Bewegungen des Riggs und des Segels ergeben, sind diese in der veranschaulichten Weise in sämtlichen Richtungen beweglich gelagert.

Die Blöcke 22 und 26 sind auf einer horizontalen Achse 30 verschwenkbar gelagert, welche ihrerseits in einem gelenkig gelagerten Bügel 31 befestigt ist, welcher mit dem Beschlag 19 verbunden ist.

Der Niederholerumlenkblock 24 ist auf einem Bügel 32 beweglich gelagert, welcher mit der Achse 33 der Blöcke 22 und 26 verbunden ist. Die Verbindung zwischen dem Schothorn 12 und den Blöcken 21 und 27 erfolgt bevorzugt ebenfalls über einen Bügel 34 mit einer Achse 35. Die in den Zeichnungen veranschaulichten Bügel 31, 32, und 34 können auch übliche Schenkel sein.

Die Blöcke 23 und 25, welche bevorzugt zu einem Doppelblock zusammengefasst sind, sind über einen Wirbelbeschlag 36 mit dem Niederholer 14 verbunden. Ebenso ist die Lagerung der Blöcke 20 und 28 am Hinterende des Beschlages 19 derart, dass diese Blöcke ebenfalls verschwenkbar sind.

In Fig. 4 ist in einer schematischen, auseinandergezogenen Darstellung nochmals der Weg der Trimmschot 11 um die Rollen der verschiedenen Blöcke gezeigt, wobei die Befestigungspunkte, d.h. die Nock 10, das Schothorn 12 und der Niederholer 14, als gestrichelte Felder veranschaulicht sind.

Aus der Beschreibung des Ausführungsbeispiels ist offensichtlich, dass, sobald der Gabelbaum 6 die Tendenz zeigt, zu steigen, die dadurch im Niederholer 14 erzeugte Zugspannung unmittelbar über die durch die verschiedenen Blöcke gebildeten Flaschenzugsysteme auf das Schothorn- 12 übertragen werden und folglich die Spannung im Achterliek und Unterliek erhöht wird. In welchem Verhältnis diese Zugspannung aus dem Niederholer 14 auf Achterliek oder Unterliek verteilt wird, kann dadurch bestimmt werden, dass gegebenenfalls eine Übersetzung durch weitere Blöcke zwischen dem Niederholer und der Nock 10 bzw. zwischen der Nock 10 und dem Schothorn 12 zwischengeschaltet wird.

Gleichzeitig lässt sich das beschriebene Rigg ohne Änderung von beiden Seiten des Segels 4 her über die Trimmschot 11 trimmen.

Nach einem weiteren, besonders bevorzugten Merkmal der Erfindung lässt sich das ganze System auch als Bausatz ausbilden, mittels dessen bereits vorhandene Gabelbäume umgerüstet werden können. Ein Ausführungsbeispiel eines hierzu erforderlichen Formteils, welches mit dem Beschlag 19 eines vorhandenen Gabelbaumes verbindbar ist, ist in Fig. 5 in einer schematischen Schnittansicht gezeigt, wobei der dazugehörige Verbindungsblock für das Schothorn 12 bzw. der zur Verbindung mit dem Niederholer 14 dienende Beschlag weggelassen wurde, da dieser der Ausführungsform gemäss Fig. 2 entsprechen kann.

Wie in Fig. 5 in einer seitlichen Schnittansicht gezeigt, ist der Formteil 40, welcher bevorzugt aus Kunststoff besteht, jedoch auch aus Metall hergestellt werden kann, derart gestaltet, dass er formschlüssig über den Beschlag 19 eines vorhandenen Gabelbaumes 6 aufgebracht werden kann. Zu diesem Zweck ist der Formteil 40 in zwei aufklappbare Hälften 41,42 unterteilt, welche am Hinterende 43, das die Nock 10 bildet, entweder durch ein Scharnier (nicht dargestellt) oder bevorzugt dadurch verbunden sind, dass im Falle von Kunststoff als Material hier keine Trennung erfolgt. Der Formteil 40 weist ausser den den im Querschnitt runden Teil des Gabelbsaumes 6 bzw. Beschlages 19 übergreifenden Halbschalen 44, 45 noch zwei, einander gegenüberliegende Passflächen 46,47 auf, welche den an dieser Stelle bei handelsüblichen Gabelbäumen vorhandenen Materialstreifen 48 aufnehmen, der normalerweise Bohrungen 49 (vgl. Fig. 3) zur Hindurchführung der Trimmschot enthält. Um einen besseren Sitz des Formteiles 40 zu erzielen, kann an dieser Stelle noch ein Zapfen 50 vorgesehen sein, welcher in diese Öffnungen 49 eingreift.

Die beiden aufklappbaren Hälften 41, 42 des Formteiles 40 werden über den Beschlag 19, diesen einschliessend, bevorzugt dadurch zusammengehalten, dass die Lagerung des Bügels 31 gleichzeitig die Hälften 41,42 miteinander verbinden. Selbstverständlich können auch zusätzliche Verbindungselemente vorgesehen sein, obwohl dies nicht erforderlich ist, da die Hauptkräfte in Richtung des Pfeiles 51 in Fig. 5 auftreten und daher in der Ebene der Halbschalen 44,45 liegen.

Es wurde obenstehend eine bevorzugte Ausführungsform nach der Erfindung beschrieben und es ist offensichtlich, dass verschiedene Änderungen und Abwandlungen dem Fachmann offensichtlich sind, ohne vom Grungedanken der Erfindung abzuweichen, welcher darin gesehen wird, die am Niederholer erzeugten Kräfte unter Umlenkung auf das Schothorn zu übertragen.

## Patentansprüche

1. Rigg und Segel für ein Windsurfbrett mit einem mittels eines Mastes und einer aus zwei, an den Enden miteinander verbundenen Grossbäumen stehenden Spreizgaffel oder Gabelbaum, aufrecht und aufgespannt gehaltenem Segel, dessen Vorliek am Mast angeschlagen ist, wobei das gegenüber dem Windsurfbrett unverstagte, mittels Gelenk allseitig frei dreh- und schwenkbar auf dem Windsurfbrett befestigte Rigg von dem Benutzer jeweils an einem der Grossbäume gehalten und damit relativ zum Wind und zum Windsurfbrett verstellt wird, wobei das Schothorn des Segels mit dem Gabelbaum über eine in Belegklemmen an den Grossbäumen festlegbare Trimmschot mit dessen Nock verbunden ist, das Unterliek des Segels von der Nock schräg nach unten zum Mast verläuft und der Gabelbaum oberhalb des Segelhalses angeordnet ist, dadurch gekennzeichnet, dass bei einem Gabelbaum, der mit dem Fussbereich des Mastes in an sich bekannter Weise mit einem Niederholer versehen ist, der Niederholer (14) mit dem Schothorn (12) über die Nock (10) des Gabelbaumes mittels einer durchgehenden Schot (11) verbunden ist, welche mindestens gegenüber der Nock (10) verschiebbar ist und gleichzeitig die Trimmschot (11) bildet.

2. Rigg nach Anspruch 1, dadurch gekennzeichnet, dass an der Nock (10) ein Block (20, 22, 24, 26, 28) mit Rolle zur Führung und Umlenkung der Trimmschot (11) vorgesehen ist.

3. Rigg nach Anspruch 1 oder 2, dadurch gekennzeichnet, das ein Ende der Trimmschot (11) mit dem Schothorn (12) verbunden ist, dass die Trimmschot (11) vom Schothorn (12) über den Block (20) an der Nock (10) umgelenkt zu einem Block (23) am Niederholer (14) geführt und am Gabelbaum (6) in einer Klemme (18,29) belegt ist, dass die Klemme (18, 29) in einem vorderen Bereich des Gabelbaumes angeordnet ist, und dass ein weiterer Block (20, 28) im Bereich der Nock (10) vorgesehen ist, um welchen die Trimmschot (11) umgelenkt und nach vorne zu der Klemme (18,29) geführt ist.

4. Rigg nach einem der vorstehenden Ansprüche, dadurch gekennzeichnet, dass zwischen dem Schothorn (12) und der Nock (10) und dem Niederholer (14) Flaschenzüge oder Taljen vorgesehen sind, durch welche die Trimmschot (11) geführt ist.

5. Rigg nach einem der vorstehenden Ansprüche, dadurch gekennzeichnet, dass auf beiden Grossbäumen (7, 8) des Gabelbaumes (6) Belegklemmen (18, 29) vorgesehen sind, dass die Blökke (20,21,22,23,24,25,26,27,28) spiegelsymmetrisch vorgesehen sind, dass die Trimmschot (11) ausgehend von der ersten Belegklemme (18) zu einem ersten Umlenkblock (20) an der Nock (10), dann zu einem ersten Trimmblock (21) am Schothorn (12), dann zu einem ersten Verbindungsblock (22) an der Nock (10), von dort zu einem ersten Niederholerumlenkblock (23), dann zu einem Niederholerblock (24) und spiegelbildlich über einen zweiten Umlenkblock (25), einen zweiten Verbindungsblock (26), einen zweiten Trimmblock (27), einen zweiten Umlenkblock (28) an der Nock und schliesslich zu der zweiten Belegklemme (29) geführt ist.

6. Rigg nach einem der vorstehenden Ansprüche, dadurch gekennzeichnet, dass das Verhältnis der auf das Achterliek (16) und das Unterliek (17) des Segels (4) ausgeübten Zugspannung durch Änderung der Übersetzung veränderbar ist.

7. Rigg nach einem der vorstehenden Ansprüche, dadurch gekennzeichnet, dass paarweise spiegelbildlich vorgesehene Blöcke (20 bis 28) zu Doppel- und Dreifachblöcken zusammengefasst sind, und dass die Trimmschot (11) entsprechend zur Bildung von Flaschenzügen geführt ist.

8. Rigg nach einem der vorstehenden Ansprüche, dadurch gekennzeichnet, dass die Blöcke (20, 22, 24, 26 und 28) auf einem mit der Nock (10) verbindbaren Formteil (40) gelagert sind.

9. Rigg nach Anspruch 8, dadurch gekennzeichnet, dass der Formteil (40) aus Kunststoff oder Metall besteht.

10. Rigg nach einem der vorstehenden Ansprüche, dadurch gekennzeichnet, dass die Blökke (20 bis 28) universalgelenk-artig gelagert sind.

## Claims

1. Rig and sail for a windsurfing board having a mast and having a wishbone-boom consisting of two booms connected at their ends, wherein the sail is held in a spreaded manner between the mast and the wishbone-boom, the front leech of the sail being fastened at the mast, wherein the rig being unstayed with respect to the windsurfing board and being by means of a joint fastened to the windsurfing board turnable and shiftable in all directions and being held by the user at one of the booms respectively and by means of said booms is adjusted relatively to the wind and to the windsurfing board, wherein the clew of the sail is connected to the boom head of the wishbone-boom by means of a trimming sheet being affixable in cleats on the booms the lower leech of the sail extending angularly from the clew downwardly to the mast and the wishbone boom being positioned above the tack of the sail, characterised in that in a wishbone boom which is in the bottom section of the mast in a way known by itself having a downhaul said downhaul (14) is connected to the clew (12) via the boom head (10) of the wishbone-boom by means of a continuous sheet (11) which at least with respect to the boom head (10) is shiftable and simultaneously is forming the trimming sheet (11).

2. Rig according to claim 1, characterised in that at the boom head (10) a block (20, 22, 24, 26, 28) with sheaves for guiding and reversing the trimming sheet (11) is provided.

3. Rig according to claim 1 or 2, characterised in that one end of the trimming sheet (11) is connected with clew (12), in that the trimming sheet (11) starting from the clew (12) via a block (20) at the boom head (10) is reversed to a block (23) at the downhaul (14) and is belayed in a cleat (18, 29), in that the cleat (18, 29) is positioned in a forward section of the wishbone-boom and in that a further block (20, 28) is provided generally at the boom head (10) around which the trimming sheet (11) is reversed and forwardly is led to the cleat (18,29).

4. Rig according to any of the preceding claims, characterised in that there are provided pulley systems or tackles between the clew (12) and the boom head (10) and the downhaul (14) through which the trimming sheet (11) is guided.

5. Rig according to any of the preceding claims, characterised in that on both booms (7, 8) of the wishbone-boom (6) there are provided cleats (18, 29), in that the blocks (20, 21, 22, 23, 24, 25, 26, 27, 28) are provided in a mirror-inverted symmetrical manner, in that the trimming sheet (11) starting from the first cleat (18) is led to a first reversing block (20) at the boom head (10), then to a first trimming block (21) at the clew (12), then to a first connecting block (22) at the boom head (10), thereafter to a first downhaul-reversing block (23), thereafter to a downhaul-block (24) and then in a mirror-inverted fashion via a second reversing block (25), a second connecting block (26), a second trimming block (27), a second reversing block (28) at the boom head and finally to the second cleat (29).

6. Rig according to any of the preceding claims, characterised in that the ratio of tension forces acting on the rear leech (16) and the bottom leech (17) of the sail (4) can be varied by varying the transmission ratio.

7. Rig according to any of the preceding claims, characterised in that that blocks (20 to 28) provided in pairs and in a mirror-inverted manner are combined to double and triple blocks and in that correspondingly the trimming sheet (11) is guided for forming tackles.

8. Rig according to any of the preceding claims, characterised in that the blocks (20, 22, 24, 26 and 28) are carried on a form member (40) connectable to the boom head (10).

9. Rig according to claim 8, characterised in that the form member (40) is consisting of plastic material or metal.

10. Rig according to any of the preceding claims, characterised in that the blocks (20 to 28) are carried in a universal joint-type manner.

## Revendications

1. Gréement et voile pour planche à voile comportant une voile maintenue tendue et verticale par un mât et une corne d'écartement ou wishbone consistant en deux guis reliés par leurs extrémités, dont le bord d'attaque est envergué au mât, le gréement non-gaffé par rapport à la planche à voile étant fixé sur la planche à voile au moyen d'une articulation pivotant et basculant librement en toutes directions, la voile pouvant être retenue par le planchiste à un des guis et réglée par rapport au vent et à la planche à voile, le point d'écoute de la voile étant raccordé au wishbone par l'intermédiaire d'une écoute de réglage d'assiette pouvant être bloquée aux guis dans des pinces d'amarrage, la ralingue de fond de la voile s'étendant à partir de la tête du mât obliquement vers le bas du mât et le wishbone étant disposé au-dessus du point d'amure, caractérisé en ce que dans le cas d'un wishbone qui est pourvu de façon connue d'un hale-bas au pied de mât, le hale-bas (14) est relié au point d'écoute (12) par l'intermédiaire de la tête (10) du wishbone au moyen d'une écoute traversante qui peut être déplacée au moins par rapport à la tête (10) et qui constitue en même temps l'écoute de réglage d'assiette (1).

2. Gréement selon revendication 1 caractérisé en ce que sur la tête (10) un bloc (20, 22, 24, 26, 28) présentant une poulie pour le guidage et le renvoi de l'écoute de réglage d'assiette (11) est prévu.

3. Gréement selon revendication 1 ou 2 caractérisé en ce que l'extrémité de l'écoute de réglage d'assiette (11) est reliée à la pointe d'écoute (12), en ce que l'écoute de réglage d'assiette (11) est dérivée de la pointe d'écoute (12) par l'intermédiaire d'un bloc (20) sur la tête (10) et guidée vers un bloc (23) sur le hale-bas (14) et est amarrée au wishbone (6) dans une pince (18, 29), en ce que la pince (18, 29) est prévue dans la partie avant du wishbone et en ce qu'un autre bloc (20, 28) et prévu au niveau de la tête (10) autour duquel l'écoute de réglage d'assiette (11) est retournée et guidée vers l'avant sur la pince (18,29).

4. Gréement selon l'une des revendications précédentes caractérisé en ce que entre la pointe d'écoute (12) et la tête (10) et le hale-bas (14) des moufles ou palans sont prévus à travers lesquels l'écoute de réglage d'assiette (11) est guidée.

5. Gréement selon l'une des revendications précédentes caractérisé en ce que sur les deux guis (7, 8) du wishbone (6) sont prévues des pinces d'amarrage (18, 29), en ce que les blocs (20, 21, 22, 23, 24, 25, 26, 27, 28) sont disposés de manière symétrique, en ce que l'écoute de réglage d'assiette (11) est guidée en partant de la première pince d'amarrage (18) vers un premier bloc de renvoi (20) sur la tête (10), ensuite vers un premier bloc de réglage (21) sur la pointe d'écoute (12), ensuite vers un premier bloc de raccordement (22) sur la tête (10), à partir de là vers un premier bloc de renvoi du hale-bas (23), ensuite vers un bloc de hale-bas (24) et symétriquement par l'intermédiaire d'un deuxième bloc de renvoi (25), vers un deuxième bloc de raccordement (26), un deuxième bloc de réglage (27), un deuxième bloc de renvoi (28) sur la tête de mât et enfin vers une deuxième pince d'amarrage (29).

6. Gréement selon l'une des revendications précédentes, caractérisé en ce que le rapport de la tension exercée sur le bord de fuite (16) et le bord inférieur (17) de la voile (4) peut être modifié en changeant la démultiplication.

7. Gréement selon l'une des revendications précédentes caractérisé en ce que des blocs (20 à 28) prévus par paires symétriques sont regroupés en blocs doubles ou triples et en ce que l'écoute de réglage d'assiette (11) est guidée de manière à former des moufles.

8. Gréement selon l'une des revendications précédentes, caractérisé en ce que les blocs (20, 22, 24, 26 et 28) sont logés sur une pièce préformée (40) pouvant être reliée à la tête de mât.

9. Gréement selon la revendication 8, caractérisé en ce que la pièce préformée (40) est en plastique ou en métal.

10. Gréement selon l'une des revendications précédentes, caractérisé en ce que les blocs (20 à 28) sont montés à la manière d'un joint universel.
